# EUROPÄISCHE PATENTSCHRIFT

(11) **EP 0 200 717 B1**
(45) Veröffentlichungstag und Bekanntmachung des Hinweises auf die Patenterteilung: **16.08.1989**
(21) Anmeldenummer: 86890112.5
(22) Anmeldetag: 23.04.1986
(51) Int. Cl.: E04H 6/44

(54) **Hangar**
Hangar
Hangar

(30) Priorität: 02.05.1985 AT 1305/85
(43) Veröffentlichungstag der Anmeldung: 05.11.1986
(73) Patentinhaber: WAAGNER-BIRO AKTIENGESELLSCHAFT, A-1221 Wien (AT)
(72) Erfinder: Schemitsch, Walter, Dipl.-Ing., A-8055 Neuseiersberg (AT); Klöckl, Gerhard, Dipl.-Ing., A-8130 Frohnleiten (AT)
(74) Vertreter: Wallner, Gerhard, Dipl.-Ing.

(56) Entgegenhaltungen:
- DE-A- 1 923 200
- FR-A- 502 146
- FR-A- 919 148
- US-A- 3 858 371

## Beschreibung

Die Erfindung betrifft einen getarnten Hangar, sicher gegen Beschuß und gegen indirekte, insbesondere direkte Bomben- und Explosionseinwirkung, als Schutzraum für einzelne Militärflugzeuge, insbesondere Abfangjäger, für sofortige Einsatzbereitschaft und Startmöglichkeit aus diesem Schutzraum nach einem Angriff auf den Flughafen, bei dem der Schutzraum hydraulisch, insbesondere von vier seitlich angeordneten Hydraulikzylindern, in den Boden absenkbar ist, wobei dessen Dach im abgesenkten Zustand etwa niveaugleich mit dem Boden der Umgebung ist.

Aus den DE-OSn 3149971, 1684698 und 2 729 769 sowie der AT-PS 272 594 sind Garagen mit absenkbaren Abstellplätzen zur Freihaltung der Verkehrsflächen für Einzelfahrzeuge bekannt. Die Verwendung derartiger voll mechanisierter Garagen als Schutzraum ist nicht nahegelegt.

Es ist ferner bekannt - FR-A 502146, 919148 sowie DE-A 1923200 -, oberirdisch mehr oder weniger getarnte Flugzeughangars oder Unterstände anzuordnen, die von einander getrennt am Flughafengelände angeordnet werden. Derartige oberirdische Bauwerke haben den Nachteil, daß sie über der Bodenoberfläche des Flughafens angeordnet sind und so den Flughafen als Flughafen kennzeichnen. Ein weiterer Nachteil besteht darin, daß die Flugzeuge aus derartigen Räumen mit Zugvorrichtungen herausgezogen werden müssen, da Düsentriebwerke nur im Freien laufen dürfen. Darüber hinaus sind explosionssichere Hangartüren infolge ihrer Größe ein Problem für sich.

Aus der US-A 3858371 ist ein absenkbarer überdachter Abstellplatz für Flugzeuge gemäß dem Oberbegriff des Anspruchs 1 bekannt, der Stützsäulen für das Dach im abgesenkten Zustand aufweist, so daß das Flugzeug auf einem eng begrenzten Abstellplatz, der infolge der Hängesäulenkonstruktion nur von einer Seite für das Flugzeug zugänglich ist, abgestellt werden kann.

Die Erfindung hat es sich zur Aufgabe gestellt, den angeführten Nachteilen zu begegnen. Die Erfindung ist dadurch gekennzeichnet, daß der Hangar mehrere, insbesondere zwei, unabhängig voneinander verfahrbare Schutzräume aufweist, die um einen durch Türen getrennten, unterhalb des abgesenkten Abstellplatzes liegenden unterirdischen Mannschafts- und/oder Maschinenraum und/oder Wartungsräume (6) angeordnet sind, wobei das Dach (2) jedes Schutzraumes nur seitlich mit dem Abstellplatz (1) des Schutzraumes verbunden ist, so daß im ausgefahrenen Zustand der dann mit dem Boden des Flughafens niveaugleiche Abstellplatz (1) sowohl von vorne als auch von hinten mit dem Flugzeug zugänglich ist. Wesentliche ausgestaltende Merkmale sind in den Unteransprüchen angegeben.

Ein wesentlicher Vorteil der Erfindung wird auch darin gesehen, daß neben der Schutzfunktion des Hangars auch eine sofortige Einsatzbereitschaft und Startmöglichkeit selbst nach einem Angriff auf den Flughafen gegeben ist, indem es nicht notwendig ist, daß die Maschinen durch Zugfahrzeuge aus dem Schutzraum bzw. in denselben bringbar sind. Eine gewisse Vereinfachung ergibt sich aus dem Wegfall der Hangartore. Ein weiterer wesentlicher Vorteil wird darin gesehen, daß durch die Erfindung der Flughafen besser in die Natur eingeordnet werden kann, so daß er von oben weniger leicht geortet wird und der Schutzraum selbst tarnbar bzw. getarnt ist. Dadurch, daß die Schutzräume unterirdisch sind, können sie auch überrollt werden, wodurch sich auch eine Verkleinerungsmöglichkleit des notwendigen Flugfeldes und eine natürliche Tarnung ergibt.

Die Erfindung ist in der angeschlossenen Zeichnung in den Figuren 1 und 2 schematisch und beispielsweise dargestellt. Figur 1 zeigt einen Abstellplatz im Bodenniveau im Aufriß, Figur 2 zeigt dieselbe Ausführungsart im abgesenkten Zustand.

Der Abstellplatz in den Figuren 1 und 2 ist schachtelartig ausgebildet und ist im ausgefahrenen Zustand von zwei Seiten zugänglich, so daß das Flugzeug (4) vom Abstellplatz (1) mit eigener Kraft starten kann bzw. unter Dach gebracht werden kann. Dieser Vorteil ist für die Startbereitschaft wesentlich, da somit keine Zugfahrzeuge notwendig sind, die das zu startende Flugzeug aus dem Hangar ziehen. An den beiden Längsseiten des Abstellplatzes sind hydraulische Zylinder (5), insbesondere zwei an jeder Seite, angeordnet, mit welchen der Abstellplatz (1) so weit absenkbar ist, daß das Dach (2) bündig mit dem Boden (3) der Umgebung ist.

Durch diese Maßnahme ist der Abstellplatz frei und kann beispielsweise überrollt werden. Für militärische Zwecke kann das Dach natürlich begrünt oder auch bebaut, beispielsweise mit einem Rollbahnbelag versehen, werden, so daß es vollständig getarnt ist und von einfliegenden Flugzeugen nicht als Abstellplatz erkannt werden kann. Aus Sicherheitsgründen ist es von Vorteil, jeweils einen Abstellplatz für ein einziges Flugzeug anzuordnen, so daß die Treffwahrscheinlichkeit gegenüber Bomben gering gehalten werden kann. Es ist eine Frage der Auslegung der Dachkonstruktion des Abstellplatzes, etwaige Treffer aufzunehmen und den darunter liegenden Abstellplatz zu schützen. In unmittelbarer Nachbarschaft der einzelnen Abstellplätze, insbesondere unterhalb des Abstellplatzes, können Mannschaftsräume (6) vorgesehen werden, in welchen die Besatzungen für das Flugzeug auf dem eigenen Abstellplatz bzw. für benachbarte Abstellplätze die Wartezeit verbringen können. Ebenfalls können Wartungsräume angeschlossen werden. Zu diesem Zweck ist eine paarweise Anordnung bzw. Kleeblatt-Anordnung der einzelnen Abstellplätze von Vorteil, wobei die einzelnen Räume durch Türen abgeschottet sind. Dies bewirkt, daß direkte Treffer in ihrer Wirkung auf den getroffenen Raum beschränkt werden. Insbesondere erlaubt die Ausrüstung derartiger absenkbarer Abstellplätze mit Hydraulikeinrichtungen ein sehr rasches Verbringen der Flugzeuge vom Untergrundniveau auf Bodenniveau, wobei während der Vertikalbewegung bereits erste Kontrollen am Flugzeug durchgeführt werden können. Werden mehrere Abstellplätze nebeneinander angeordnet, so ergibt sich der Vorteil, daß die einzelnen Hydraulikaggregate zur Betätigung der Hubeinrichtung so gestaltet werden können, daß entweder eine beschleunigte Fahrt erfolgt oder daß aber auch bei Ausfall eines Aggregates ein anderes Aggregat die Bedienung der einzelnen Plattformen eventuell hintereinander übernimmt. Im Rahmen der Erfindung ist es auch möglich, anstelle der hydraulischen Hubeinrichtungen mechanische Windwerke vorzusehen.

Ein wesentlicher Vorteil der Erfindung wird in der Strahlensicherheit im abgesenkten Zustand des Abstellplatzes gesehen, so daß nach einem atomaren Unfall oder Erstschlag die Einsatzbereitschaft der Luftraumverteidigung gewahrt bleibt.

## Patentansprüche

1. Getarnter Hangar, sicher gegen Beschuß und gegen indirekte, insbesondere direkte Bomben-und Explosionseinwirkung, als Schutzraum für einzelne Militärflugzeuge (4), insbesondere Abfangjäger, für sofortige Einsatzbereitschaft und Startmöglichkeit aus diesem Schutzraum nach einem Angriff auf den Flughafen, bei dem der Schutzraum hydraulisch, insbesondere von vier seitlich angeordneten Hydraulikzylindern (5), in den Boden (3), des Flughafens absenkbar ist, wobei dessen Dach (2) im abgesenkten Zustand etwa niveaugleich mit dem Boden (3) der Umgebung ist, dadurch gekennzeichnet, daß der Hangar mehrere, insbesondere zwei, unabhängig voneinander verfahrbare Schutzräume aufweist, die um einen durch Türen getrennten, unterhalb des abgesenkten Abstellplatzes (1) liegenden, unterirdischen Mannschafts- und/oder Maschinenraum und/oder Wartungsraum (6) angeordnet sind, wobei das Dach (2) jedes Schutzraumes nur seitlich mit dem Abstellplatz (1) des Schutzraumes verbunden ist, so daß im ausgefahrenen Zustand der dann mit dem Boden des Flughafens niveaugleiche Abstellplatz (1) sowohl nur von vorne als auch nur von hinten mit dem Flugzeug zugänglich ist.

2. Hangar nach Anspruch 1, dadurch gekennzeichnet, daß das Dach (2) mit einem Rollbahnbelag versehen ist.

3. Hangar nach Anspruch 1, dadurch gekennzeichnet, daß das Dach (2) zur Tarnung bepflanzt ist.

4. Hangar nach Anspruch 1, dadurch gekennzeichnet, daß die Mannschaftsräume (6) unterhalb des Abstellplatzes (1) im Fundament des Bauwerkes angeordnet sind.

## Claims

1. Camouflaged hangar, secure against firing and against indirect and particularly direct impact of bombs and explosion, as shelter for individual military aircraft (4), particularly interceptor planes, for immediate readiness for action and take-off from this shelter after an attack on the airport, whereby the shelter can be hydraulically lowered into the ground (3) of the airport, particularly by means of four hydraulic cylinders (5) which are located on the sides, its roof (2) being on the same level as the surrounding ground (3), characterized in that the hangar has several, in particular two shelters which can be moved independently of each other and which enclose an underground crew's quarter and/or machinery room and/or maintenance room (6) which is separated by doors and which is located underneath the lowered parking area (1), the roof (2) of each shelter being only laterally connected with the parking area (1) of the shelter, so that the lifted parking area (1) which then will be located on the same level as the ground of the airport will be accessible with the airplane both from the front and from the back.

2. Hangar according to claim 1, characterized in that the roof (2) has been covered with a runway covering.

3. Hangar according to claim 1, characterized in that the roof (2) has been planted for camouflage purposes.

4. Hangar according to claim 1, characterized in that the crew's quarters (6) are located underneath the parking area (1) in the basement of the building.

## Revendications

1. Hangar camouflé à l'épreuve des balles et des effets indirects et surtout directs de bombardements et d'explosions, en tant qu'abri d'avions militaires individuels (4), particulièrement des chasseurs d'interception, offrant des possibilités d'envol et de mise en action immédiate à partir de cet abri après une attaque contre l'aéroport, l'abri pouvant être abaissé hydrauliquement dans le sol (3) de l'aéroport en particulier moyennant de quatre cylindres hydrauliques (5) disposés latéralement, le toit (2) de l'abri en état abaissé se trouvant à peu près au même niveau que le sol environnant (3), caractérisé en ce que le hangar est équipé de plusieurs, en particulier deux abris qui peuvent être déplacés indépendammant l'un de l'autre et qui sont arrangés autour d'une salle souterraine des hommes et/ou des machines et/ ou d'entretien (6) arrangée au-dessous de l'aire de stationnement (1) abaissée, le toit (2) de chaque abri n'étant connecté que latéralement à l'aire de stationnement (1) de l'abri de manière que l'aire de stationnement (1) qui à l'état élevé se trouve au même niveau que le sol de l'aéroport, est accessible par avion seulement d'avant et de derrière.

2. Hangar suivant revendication 1, caractérisé en ce que le toit (2) est recouvert d'un revêtement d'une piste de roulement.

3. Hangar suivant revendication 1, caractérisé en ce que le toit (2) est planté pour des raisons de camouflage.

4. Hangar suivant revendication 1, caractérisé en ce que les salles des hommes (6) se trouvent au-dessous de l'aire de stationnement (1) dans le fondement de la construction.
